# EUROPÄISCHE PATENTSCHRIFT

(11) **EP 1 361 917 B1**
(45) Veröffentlichungstag und Bekanntmachung des Hinweises auf die Patenterteilung: **04.08.2004**
(21) Anmeldenummer: 01969125.2
(22) Anmeldetag: 04.10.2001
(51) Int. Cl.: B01F 7/16

(54) **VORRICHTUNG ZUM MISCHEN UND HOMOGENISIEREN VON MATERIALIEN IN EINEM LABORTESTGEFÄSS MIT EINEM RÜHRELEMENT**
DEVICE FOR MIXING AND HOMOGENIZING MATERIALS IN LABORATORY TEST CONTAINER WITH A STIRRING ELEMENT
DISPOSITIF DE MELANGE ET D'HOMOGENEISATION DE MATIERES DANS UN RECIPIENT DE LABORATOIRE DOTE D'UN AGITATEUR

(30) Priorität: 22.02.2001 CH 324012001; 27.02.2001 CH 351012001; 23.06.2001 CH 113901
(43) Veröffentlichungstag der Anmeldung: 19.11.2003
(73) Patentinhaber: Medic Tools AG, 9548 Matzingen (CH)
(72) Erfinder: BUCHER, Franz, G., CH-6304 Zug (CH)
(74) Vertreter: Liebetanz, Michael, Dipl.-Phys.
(86) Internationale Anmeldenummer: PCT/CH2001/000597
(87) Internationale Veröffentlichungsnummer: WO 2002/066147

(56) Entgegenhaltungen:
- DE-A- 3 638 656
- DE-A- 19 532 015
- GB-A- 820 574
- US-A- 2 985 389
- US-A- 3 851 826

## Beschreibung

Die Erfindung betrifft eine Vorrichtung zum Mischen und Homogenisieren von Materialien, insbesondere infektiösen oder chemisch aggressiven Materialien, in einem Labortestgefäss. Solche Vorrichtungen sind aus der DE-9-3 638 656 und der GB-A-820574 bekannt.

Magnetrührer und mechanische Rührer sind im Laborbetrieb allgemein bekannt und gebräuchlich. Bei der Zerkleinerung von infektiösen oder chemisch aggressiven Materialien in nicht hermetisch abgeschlossenen Gefässen besteht eine grosse Infektionsund/oder Kontaminationsgefahr durch unkontrollierte Spritzer, die durch die Öffnung des Labortestgefässes nach aussen dringen können, durch unbeabsichtigtes Umkippen des Labortestgefässes und durch die Verwendung von Mehrwegmixern. Dies ist insbesondere bei Reagenzgläsern und hierfür bekannte Mischer der Fall.

Ausgehend von diesem Stand der Technik ist es Aufgabe der vorliegenden Erfindung, eine Vorrichtung der eingangs genannten Art zu schaffen, der eine hermetische Verschliessung des Labortestgefässes und eine vollständige Durchmischung von mischbaren Stoffen und Flüssigkeiten erlaubt.

Diese Aufgabe wird erfindungsgemäss mit einer Vorrichtung mit den Merkmalen des Anspruchs 1 gelöst.

Dadurch, dass ein Deckel vorgesehen ist, mit dem gleichzeitig das Labortestgefäss hermetisch verschlossen wird und in dem Labortestgefäss befindliche Materialien verarbeitet werden, insbesondere gemischt und homogenisiert, wird die Arbeitssicherheit des die Verarbeitung vornehmenden Benutzers wesentlich erhöht. Damit sind auch infektiöse Gewebefragmente in sicherer Weise behandelbar. Durch die hermetische Verschliessung des Labortestgefässes kann so in sicherer Weise eine vollständige Homogenisierung der Gewebefragmente erreicht werden.

Vorteilhafterweise ist der Deckel als Einwegdeckel ausgestaltet, so dass er direkt nach Gebrauch entsorgt wird und somit eine Kontamination bei der weiteren Arbeit im Labor sicher vermieden wird.

Die Erfindung wird nachfolgend an verschiedenen Ausführungsbeispielen unter Bezugnahme auf die beigefügten Zeichnungen näher erläutert. Es zeigen:
- Fig. 1: eine schematische teilweise geschnittene seitliche Ansicht eines ersten Ausführungsbeispiels der Erfindung,
- Fig. 2: eine schematische Draufsicht auf den Einwegdeckel des ersten Ausführungsbeispiels nach Fig. 1,
- Fig. 3: eine Darstellung des Einwegdeckels aus Fig. 1,
- Fig. 4: eine Explosionsdarstellung des in dem Einwegdeckel eingesetzten Antriebs aus Fig. 1,
- Fig. 5: eine schematische teilweise geschnittene seitliche Ansicht eines zweiten Ausführungsbeispiels der Erfindung,
- Fig. 6: eine schematische Draufsicht auf den Einwegdeckel des zweiten Ausführungsbeispiels nach Fig. 5,
- Fig. 7: eine Darstellung des Einwegdeckels aus Fig. 5,
- Fig. 8: eine Explosionsdarstellung des in dem Einwegdeckel eingesetzten Antriebs aus Fig. 5,
- Fig. 9: eine schematische teilweise geschnittene seitliche Ansicht eines dritten Ausführungsbeispiels der Erfindung,
- Fig. 10: eine schematische Draufsicht auf den Einwegdeckel des dritten Ausführungsbeispiels nach Fig. 9,
- Fig. 11: eine Darstellung des Einwegdeckels aus Fig. 9,
- Fig. 12: eine schematische geschnittene seitliche Ansicht eines Einwegdeckels nach einem vierten Ausführungsbeispiel der Erfindung, und
- Fig. 13: eine Draufsicht auf den Einwegdeckel aus Fig. 12.

Die Fig. 1 zeigt eine schematische teilweise geschnittene seitliche Ansicht eines ersten Ausführungsbeispiels der Erfindung. Ein Labortestgefäss ist mit dem Bezugszeichen 20 versehen. Dabei handelt es sich hier um ein zylindrisches Röhrchen 18 mit konisch zulaufender Spitze 21. Das Innere 17 des Labortestgefässes 20 wird mit den zu mischenden Materialien 37 gefüllt. Anschliessend wird das Labortestgefäss 20 ist im Einsatz des Einweg-Schraubverschlussdeckels 10 mit diesem verschlossen und dann auf den Kopf gestellt.

Im Einweg-Schraubverschlussdeckel oder Einweg-Schnappkappe (Snap-Cap) 10 des hermetisch abdichtbaren Labortestgefässes 20 ist ein eingelassener, vierkantiger, mit radialen und axialen Schneidekanten 29 versehener Kunststoff- oder Metallbalken 11 vorgesehen, der an den schneidenden Kanten 28 der Schneidrippen 12 vorbeigeführt wird. Dieser Balken 11 wird mit Hilfe der Achse 13 von ausserhalb des Labortestgefässes 20 von einem Innensechspunkte-Schnellkupplungsring 14 angetrieben.

Das Labortestgefäss 20 mit den zu mischenden und homogenisierenden Materialien wird bei kopfstehender Gefässstellung entsprechend Fig. 1 kraftschlüssig über den Kupplungsring 14 auf einen externen Antrieb gestellt. Durch die übertragene Drehbewegung werden die sich im Innenraum 17 des Gefässes 20 befindlichen Stoffe und Flüssigkeiten durch den Balken 11 axial, das heisst entlang der longitudinalen Achse 22 des Labortestgefässes 20, angesaugt und radial weggeschleudert. Dabei werden sie unter Schneideinwirkung an den peripheren Schneidrippen 12 durch die Schlitze ausgestossen. Dadurch wird das Mixgut zerquetscht, gemischt, homogenisiert und anschliessend an der Mischerwand 15, die sich jeweils zwischen den Schneidrippen 12 erstreckt, nach oben umgelenkt. Der um die Achse 13 gelegte Dichtungsring 16 verhindert das Auslaufen der Flüssigkeit. Die Rotationsenergie wird mechanisch von aussen auf den Kupplungsring 14 und die Achse 13 auf den Balken 11 übertragen. Die Drehzahl ist materialspezifisch für eine optimale Homogenisierung festgelegt. Der Dichtungsring 16 kann durch eine Dichtungslippe realisiert sein.

Die Fig. 2 zeigt eine schematische Draufsicht auf den Einwegdekkel 10 des ersten Ausführungsbeispiels nach Fig. 1. Gleiche Merkmale sind in allen Fig. mit den gleichen Bezugszeichen versehen. Die Schneidlippen 12 sind durch ein wellenförmig am Umkreis angeordnetes Element ausgebildet, welches hier neun Lippen umfasst. Der Balken 11 kann beispielsweise U-förmig, nach unten offen, ausgebildet sein, so dass auf beiden Seiten des Balkens 11 zwei vertikale Schneidkanten 29 bestehen. Diese jeweils zwei Schneidkanten 29 stehen in einem geringen Abstand den hier achtzehn (zwei mal neun) Schneidkanten 28 der Schneidlippen 12 gegenüber.

Die Fig. 3 zeigt eine isolierte Darstellung des Einwegdeckels 10 aus Fig. 1, bei dem alle für die Übertragung der Drehbewegung wesentlichen Elemente in den Körper 3 eingesetzt sind. Die Fig. 4 zeigt eine Explosionsdarstellung des in dem Einwegdeckel 10 eingesetzten Antriebs aus Fig. 1, bestehend aus dem Balken 11 mit einstückig verbundener Achse 13, dem Dichtungsring 16 und dem Kupplungsring 14, die alle um die Längsachse 22 der Vorrichtung angeordnet sind.

Die Fig. 5 zeigt eine schematische teilweise geschnittene seitliche Ansicht eines zweiten Ausführungsbeispiels der Erfindung.

Der Einwegdeckel 10 verfügt über einen Körper 3, der eine Umkreisnut 24 aufweist, in die das Labortestgefäss 20 einsteckbar oder einschraubbar ist. An der Innenseite der Umkreisnut 24 ist ein Dichtungselement 1 eingesetzt, welches gleichzeitig den Innenraum 9 des Labortestgefässes 20 hermetisch gegenüber dem Aussenraum abschliesst. Das Dichtungselement 1 verfügt gleichzeitig über eine quer zur Längsachse 22 angeordnete, durchlöcherte Scheibe, die gegenüber dem Körper 3 einen Hohlraum 30 ausbildet, der einen zylindrischen Käfig formt. In diesem Hohlraum 30 ist ein Drehkreuz 2 angeordnet. Das Drehkreuz 2 hat radiale 39 und periphere 38 Schneidkanten, die an den entsprechenden Schneidkanten 31 der Einlasslöcher 25 vorbeigeführt werden. Das Labortestgefäss 20 mit den zu mit mischenden Materialien wird dann mit dem Einwegdeckel 10 verschlossen, auf den Kopf gestellt und kraftschlüssig über die Antriebsachse 4 und den Anschluss 6 auf den externen Antrieb gestellt. Eine Dichtungslippe 5 verhindert das Auslaufen der Flüssigkeit. Die Rotationsenergie wird mechanisch von aussen auf den Innensechskant 6 und die Achse 4 übertragen. Die Drehzahl wird auch hier materialspezifisch für eine optimale Homogenisierung festgelegt.

Die Fig. 6 zeigt eine schematische Draufsicht auf den Einwegdekkel des zweiten Ausführungsbeispiels nach Fig. 5. Das Dichtungselement 1 weist in dem Scheibenbereich hier vier Durchbrüche 25 auf, die in einem radialen Abstand von der Achse 22 stehen und im Winkelabstand von 90 Grad zueinander angeordnet sind. Hier ist das Schneidelement ein Drehkreuz 2 mit vier Armen 32. Anstelle von vier Durchbrüchen 25 und einem Drehkreuz 2 mit vier Armen 32 sind auch entsprechende Elemente mit drei oder beispielsweise fünf Durchbrüchen/Armen möglich. Das Drehkreuz 2 kann ein vierkantiges Kunststoffkreuz sein.

Die Fig. 7 zeigt eine Darstellung des Einwegdeckels aus Fig. 5.

Die Fig. 8 zeigt eine Explosionsdarstellung des in dem Einwegdeckel 10 eingesetzten Antriebs aus Fig. 5, der aus den vier Elementen besteht. Dabei ist hier mit dem Bezugszeichen angedeutet, dass das Labortestgefäss 20 in die Umkreisnut eingeschraubt wird, die an ihrer Aussenseite über ein entsprechendes Gewinde 33 verfügt.

Insbesondere kann die Antriebsachse 4 wärmeleitend sein, so dass über diese Antriebsachse 4 Wärmeenergie in das Labortestgefäss 20 einführbar oder aus diesem nach aussen ableitbar ist. Es kann auch vorgesehen sein, dass in das Labortestgefäss 20 elektrische Energie über die Antriebsachse 4 eingeführt wird und/oder das elektrochemische Sensoren eingesetzt sind.

Die Fig. 9 zeigt eine schematische teilweise geschnittene seitliche Ansicht eines dritten Ausführungsbeispiels der Erfindung. In den Deckel 10 ist ein Drehflügel oder Rotor 13 in einem zylindrischen Käfig 42 integriert. Der zylindrische Käfig 12 ist in einem Körper 41 des Deckels 10 eingesetzt und verfügt über vier radial ausgerichtete, ovale Durchbrüche 26, durch die das zu homogenisierende Material in den Hohlraum 30 in dem Käfig 42 geführt und dort von dem Rotor 13 abgeschnitten wird.

Der inerte Rotor 13, der aus einem Stabmagnet 43 gebildet sein kann oder diesen als Kern umfasst, hat radiale 39 und periphere 38 Schneidkanten, die an den entsprechenden Schneidkanten 31, das heisst den Rändern der Öffnungen 26, des zylindrischen Käfigs 42 vorbeigeführt werden. Das Labortestgefäss 20 mit dem Gewebematerial 27 wird auf dem Deckel stehend in den Antrieb gestellt, so dass sich eine Füllhöhe 37 ergibt und das Material mit dem Käfig 42 und dem Rotor 13 in Kontakt steht. Der in den Zeichnungen nicht dargestellte bekannte Antrieb umfasst einen weiteren magnetischen Rotor, mit dem die Rotationsenergie magnetisch oder elektromagnetisch übertragen wird. Die magnetische Feldstärke ist so dimensioniert, dass ein für die Homogenisierung optimales Drehmoment übertragen wird.

Die Fig. 10 zeigt eine schematische Draufsicht auf den Einwegdeckel 10 des dritten Ausführungsbeispiels nach Fig. 9 und die Fig. 11 zeigt eine Darstellung des Einwegdeckels aus Fig. 9. Die kreisförmige Nut 24 gestattet einen über einen formschlüssigen Sitz hinausgehenden Passitz des Labortestgefässes 20 in dem Dekkel 11. Der Magnetstab 13 ist asymmetrisch aufgebaut, so dass durch den strömungstechnisch optimierten Aufbau in der einen Drehrichtung ein zentraler Flüssigkeitsstrom von oben nach unten und in der anderen Drehrichtung ein lateraler Flüssigkeitsstrom entlang der Wand des Labortestgefässes 20 von oben nach unten erzeugt. Durch eine Drehrichtungsumkehr wird somit die Ansaugund Ausstosswirkung geändert.

Die Fig. 12 zeigt eine schematische geschnittene seitliche Ansicht eines Einwegdeckels nach einem vierten Ausführungsbeispiel der Erfindung, und die Fig. 13 eine Draufsicht auf den Einwegdeckel aus Fig. 12. Dabei ist hier zusätzlich noch der Anschluss dargestellt. Die Unterschiede zu dem Ausführungsbeispiel aus Fig. 1 sind insbesondere wie folgt. Der Schnellkupplungsring 14 verfügt an seiner Unterseite über Zähne, die in Zähne 53 einer Antriebswelle 54 eingreifen. Die Unterkante 55 des Körpers 3 ist insbesondere so weit nach unten gezogen, dass der Deckel 10 flach hingestellt werden kann, ohne dass die Zähne des Schnellkupplungsringes 14 überstehen.

Mit dem Bezugszeichen 59 ist ein Kugellager für die Welle 13 bezeichnet. Solch ein Kugellager ist jedoch für eine kostengünstige Fertigung der Vorrichtung als Einwegdeckel 10 nicht erforderlich. Sie kann insbesondere durch eine in den Zeichnungen nicht dargestellte Gleitlagerung der Antriebswelle 13 ersetzt werden, wobei die Abdichtung durch einen eingelegten O-Ring vorgesehen wird. Dies ist insbesondere deshalb von Vorteil, weil bei einem Einweg-Deckel 10 das Lager nur einmalig und dann für nur eine kurze Zeit belastet wird und diese Last aushalten muss.

Der Käfig 52 bildet hier gleichzeitig Schneidkanten aus, die nicht aus Durchbrüchen wie im zweiten Ausführungsbeispiel und auch nicht aus einem rein seitlichen Element wie im ersten Ausführungsbeispiel bestehen. Der Käfig 52 verfügt über nach unten gezogene Nasen 56, die den Balken 11 umfangen. Dieser ist mit zwei Armen ausgestattet, es kann aber auch ein Drehkreuz 2 mit mehr Armen vorgesehen sein. Die Schneidkanten 57 sind insbesondere in der Draufsicht der Fig. 13 zu erkennen, wobei Hohlräume 58 sind benachbarten Nasen 56 Material aufnehmen, um es anschliessend mit dem Balken 11 abzuschneiden.

In den Zeichnungen nicht dargestellt sind folgende Merkmale, die in allen in den Fig. dargestellten Ausführungsformen aufgenommen werden können. Seitlich zu dem Balken, beispielsweise in der Fig. 12 im Bereich 60 und 61 können Sensorleitungen durch den Körper 3 durchgeführt werden, die auf der nach aussen weisenden Seite über elektrische Verbindungen verfügen. Somit kann in einfacher Weise ein Sensor während des Mischens in Bodennähe des zu bearbeitenden Materials angeordnet werden. Anstelle von Sensorleitungen kann auch ein Lichtleiter durchgeführt werden oder eine Zuleitung, welche im Innenraum 60 einen Heizkörper oder ein Peltierelement ausbildet.

## Patentansprüche

1. Vorrichtung zum Mischen und Homogenisieren von Materialien, insbesondere infektiösen oder chemisch aggressiven Materialien (17, 27), in einem Labortestgefäss (20) mit einem Rührelement (2, 11, 13), wobei ein Deckel (10) für die hermetische Verschliessung des Labortestgefässes (20) vorgesehen ist und in dem Deckel (10) zur Bearbeitung des in dem Labortestgefäss (20) einbringbaren Materials (17, 27) das besagte Rührelement (2, 11, 13) vorgesehen ist, **dadurch gekennzeichnet, dass** das Rührelement mit einem sich um die Längsachse (22) des Labortestgefässes (20) drehenden Schneidelement (29; 38, 39) versehen ist, welches in unmittelbarer Nähe zu weiteren Schneidkanten (12, 28; 31) angeordnet ist.

2. Vorrichtung nach Anspruch 1, **dadurch gekennzeichnet, dass** die weiteren Schneidkanten (12, 28; 31) an dem Körper (3, 41) des Deckels (10) einstückig oder als Zusatzelement (1, 42) vorgesehen sind.

3. Vorrichtung nach Anspruch 1 oder 2, **dadurch gekennzeichnet, dass** der Deckel ein Einwegdeckel (10) ist und/oder dass er einen Schraubverschluss oder einen Schnappverschluss aufweist, der zu einem entsprechenden Element an dem Labortestgefäss (20) komplementär ist.

4. Vorrichtung nach einem der Ansprüche 1 bis 3, **dadurch gekennzeichnet, dass** die Labortestgefässe (20) zylindrisch oder quaderförmig sind und/oder dass die Labortestgefässe (20) aus Kunststoff oder Glas bestehen.

5. Vorrichtung nach einem der Ansprüche 1 bis 4, **dadurch gekennzeichnet, dass** das Schneidelement über radiale (29, 38) und/oder periphere (39) Schneidkanten verfügt, die insbesondere aus Kunststoff oder Metall bestehen.

6. Vorrichtung nach einem der Ansprüche 1 bis 5, **dadurch gekennzeichnet, dass** der Deckel (10) über einen Dichtungsring (5, 16) zum hermetischen Verschluss zwischen dem Gefässinneren (17) des Labortestgefässes (20) und der äusseren Umgebung verfügt.

7. Vorrichtung nach einem der Ansprüche 1 bis 6, **dadurch gekennzeichnet, dass** die zugeführte Rotationsenergie von aussen über einen mechanischen Innensechspunkte-Schnellkupplungsring (14) oder einen mechanischen Steckanschluss (6) oder eine berührungslose magnetische Kupplung (13 und 43) zugeführt wird, wobei das Schneidelement einen Magnetstab (13) umfasst, der über ein von aussen durch ein sich drehendes elektromagnetisches Feld um die Längsachse (22) drehbar ist.

8. Vorrichtung nach einem der Ansprüche 1 bis 7, **dadurch gekennzeichnet, dass** über die wärmeleitende Antriebsachse Wärmeenergie in das Labortestgefäss (20) einführbar oder aus diesem nach aussen ableitbar ist.

## Revendications

1. Dispositif pour mélanger et homogénéiser des matériaux, en particulier des matériaux infectieux ou chimiquement agressifs (17, 27) dans un récipient de test de laboratoire (20) avec un élément agitateur (2, 11, 13), dans lequel un couvercle (10) est prévu pour fermer hermétiquement le récipient de test de laboratoire (20) et ledit élément agitateur (2, 11, 13) est prévu dans le couvercle (10) pour traiter le matériau (17, 27) pouvant être introduit dans le récipient de test de laboratoire (20), **caractérisé en ce que** l'élément agitateur est doté d'un élément de cisaillement (29 ; 39, 39) qui tourne autour de l'axe longitudinal (22) du récipient de test de laboratoire (20) et qui est disposé à proximité immédiate d'autres bords coupants (12, 28 ; 31).

2. Dispositif selon la revendication 1, **caractérisé en ce que** les autres bords coupants (12, 28 ; 31) sont prévus d'un seul tenant avec le corps (3, 41) du couvercle (10) ou sous la forme d'un élément ajouté (1, 42).

3. Dispositif selon la revendication 1 ou la revendication 2, **caractérisé en ce que** le couvercle est un couvercle à usage unique (10) et/ou **en ce qu'**il présente un bouchon à vis ou un bouchon encliquetable qui est complémentaire d'un élément correspondant sur le récipient de test de laboratoire (20).

4. Dispositif selon l'une des revendications 1 à 3, **caractérisé en ce que** les récipients de test de laboratoire (20) sont cylindriques ou de forme parallélépipédique et/ou **en ce que** les récipients de test de laboratoire (20) sont en matière plastique ou en verre.

5. Dispositif selon l'une des revendications 1 à 4, **caractérisé en ce que** l'élément de cisaillement possède des bords coupants radiaux (29, 38) et/ou périphériques (39), notamment en matière plastique ou en métal.

6. Dispositif selon l'une des revendications 1 à 5, **caractérisé en ce que** le couvercle (10) possède une bague d'étanchéité (5, 16) pour isoler hermétiquement l'intérieur (17) du récipient de test de laboratoire (20) de l'environnement extérieur.

7. Dispositif selon l'une des revendications 1 à 6, **caractérisé en ce que** l'énergie de rotation fournie est fournie de l'extérieur par l'intermédiaire d'une bague d'accouplement mécanique rapide à six pans creux (14) ou par un raccordement mécanique à douille (6) ou par un couplage magnétique sans contact (13 et 43), l'élément de cisaillement comprenant un barreau magnétique (13) qui peut être mis en rotation par un champ électromagnétique extérieur tournant autour de l'axe longitudinal (22).

8. Dispositif selon l'une des revendications 1 à 7, **caractérisé en ce que** de l'énergie calorique peut être introduite dans le récipient de test de laboratoire (20) ou évacuée de celui-ci vers l'extérieur par l'intermédiaire de l'axe d'entraînement conduisant la chaleur.

## Claims

1. A device for mixing and homogenizing materials, in particular infectious or chemically aggressive materials (17, 27), in a laboratory test container (20) with a stirring element (2, 11, 13), wherein a lid (10) is provided to seal the laboratory test container (20) hermetically, and wherein the aforesaid stirring element (2, 11, 13) is provided in the lid (10) to process the material (17, 27) that can be introduced into the laboratory test container (20), **characterized in that** the stirring element is provided with a cutting element (29; 38, 39) which rotates about the longitudinal axis (22) of the laboratory test container (20) and which is arranged in the immediate vicinity of further cutting edges (12, 28; 31).

2. The device as claimed in claim 1, **characterized in that** the further cutting edges (12, 28; 31) on the body (3, 41) of the lid (10) are provided in one piece or as an additional element (1, 42).

3. The device as claimed in claim 1 or 2, **characterized in that** the lid is a disposable lid (10) and/or **in that** it has a screw closure or a snap closure, which is complementary to a corresponding element on the laboratory test container (20).

4. The device as claimed in one of claims 1 to 3, **characterized in that** the laboratory test containers (20) are cylindrical or cuboid and/or **in that** the laboratory test containers (20) consist of plastic or glass.

5. The device as claimed in one of claims 1 to 4, **characterized in that** the cutting element has radial (29, 38) and/or peripheral (39) cutting edges which, in particular, consist of plastic or metal.

6. The device as claimed in one of claims 1 to 5, **characterized in that** the lid (10) has a sealing ring (5, 16) for the hermetic closure between the interior (17) of the laboratory test container (20) and the external environment.

7. The device as claimed in one of claims 1 to 6, **characterized in that** the rotational energy supplied is supplied from the outside via a mechanical internal-hexagon quick coupling ring (14) or a mechanical plug-in connection (6) or a non-contact magnetic coupling (13 and 43), the cutting element comprising a magnetic bar (13) which can be rotated from outside about the longitudinal axis (22) by a rotating electromagnetic field.

8. The device as claimed in one of claims 1 to 7, **characterized in that** thermal energy can be introduced into the laboratory test container (20) or dissipated to the outside from the latter via the thermally conductive drive shaft.
